# EUROPÄISCHE PATENTSCHRIFT

(11) **EP 0 172 942 B1**
(45) Veröffentlichungstag und Bekanntmachung des Hinweises auf die Patenterteilung: **26.07.1989**
(21) Anmeldenummer: 84115657.3
(22) Anmeldetag: 17.12.1984
(51) Int. Cl.: A47F 9/00

(54) **Verkaufstheke, insbesondere für Apotheken**
Shop counter, in particular for a pharmacy
Comptoir de magasin, en particulier pour pharmacie

(30) Priorität: 28.08.1984 DE 8425449 U
(43) Veröffentlichungstag der Anmeldung: 05.03.1986
(73) Patentinhaber: Theodor Kohl KG, D-93057 Regensburg (DE)
(72) Erfinder: Citterio, Antonio, I-20052 Monza (IT)
(74) Vertreter: Grünecker, Kinkeldey, Stockmair & Schwanhäusser Anwaltssozietät

(56) Entgegenhaltungen:
- AT-B- 368 851
- CH-A- 373 632
- DE-A- 2 064 888
- DE-A- 3 227 587
- DE-B- 858 354
- US-A- 1 138 939
- US-A- 2 072 700

## Beschreibung

Die vorliegende Erfindung betrifft eine Verkaufstheke, insbesondere für Apotheken, mit mindestens zwei Verkaufstischen und einem Zahltisch.

Solche Verkaufstheken sind bereits seit längerem bekannt. Die Verkaufstische dienen zur Präsentation von sogenannten Handverkaufswaren, während über den Zahltisch die Waren- bzw. Geldübergabe erfolgt. Diese Verkaufstheken sind meist aus einem Stück angefertigt, so dass diese an die gegebenen Raumverhältnisse angepasst werden müssen. Sind diese Verkaufstheken einmal aufgestellt, so ist eine spätere Änderung ausgeschlossen. Insbesondere auch bei der Änderung des Sortiments der Handverkaufswaren wird der Käufer Schwierigkeiten haben, diese Waren auf Anhieb zu erkennen, da er aufgrund der unveränderten und daher vertrauten Verkaufstheke seine Aufmerksamkeit nicht erhöht.

Der vorliegenden Erfindung liegt daher die Aufgabe zugrunde, eine gattungsgemässe Verkaufstheke derart weiterzubilden, dass sie auf einfache Weise in unterschiedlichen Anordnungen aufgestellt werden kann.

Diese Aufgabe wird dadurch gelöst, dass der Zahltisch zwischen den Verkaufstischen angeordnet ist, und dass die Verkaufstische treppenförmig ausgebildet und in der Horizontalen schwenkbar mit dem Zahltisch verbunden sind.

Das hat den Vorteil, dass die Verkaufstheke beliebige Winkellagen einnehmen kann, wodurch sie in ihrer räumlichen Ausdehnung den Gegebenheiten des Verkaufsraumes der Apotheke angepasst werden kann. Auf den treppenförmigen Verkaufstischen können Verkaufswaren präsentiert werden, ohne die Geld- bzw. Warenübergabe zu behindern, da diese über den Zahltisch stattfinden kann.

Die Schwenkbarkeit der Verkaufstische kann einfach dadurch verwirklicht werden, dass die Verkaufstische um eine vertikale Achse schwenkbar sind.

Eine andere Möglichkeit ist, dass die Verkaufstische um jeweils eine Vertikalachse schwenkbar sind. Das ist insbesondere dann vorteilhaft, wenn die Verkaufstische zueinander einen gewissen Abstand aufweisen sollen. Dabei kann auf einfache Weise jeweils ein Standbein des Zahltisches als vertikale Schwenkachse für einen Verkaufstisch ausgebildet sein. Besonders einfach ist die konstruktive Ausbildung der Schwenkachse dann, wenn jeweils ein Standbein eines Verkaufstisches als vertikale Schwenkachse ausgebildet ist. Dann wird nämlich das Standbein des Verkaufstisches von dem Zahltisch ebenfalls als Standbein benutzt.

Es ist günstig, wenn der Zahltisch höher als die Verkaufstische ausgebildet ist, da dann die Verkaufstische auch unter dem Zahltisch verschwenkt werden können.

Vorteilhaft ist es auch, dass der Zahltisch in die Grundfläche der Verkaufstische hineinragend ausgebildet ist.

Dadurch ist gewährleistet, dass zwischen den Verkaufstischen und dem Zahltisch keine Lücke klafft, durch die unbeabsichtigterweise Waren oder Geld auf den Boden fallen könnten. Ausserdem wird der Zugang zu dem Zahltisch auch bei extremen Winkellagen der Verkaufstische durch diese nicht behindert.

Eine gute Erreichbarkeit des Zahltisches wird auch dadurch gefördert, dass der Zahltisch rund ist.

Um die Waren noch besser präsentieren zu können, ist es vorteilhaft, dass auf den Stufen der Verkaufstische ebenfalls treppenförmige Warenträger angeordnet sind.

Damit die Warenträger möglichst viel Darstellungsflächen insbesondere für kleinere Waren aufweisen, ist es günstig, dass die Stufen der Warenträger niedriger und weniger tief als die Stufen der Verkaufstische ausgebildet sind. Besonders günstig ist es, dass die Stufen der Warenträger halb so hoch und halb so tief wie die der Verkaufstische ausgebildet sind. Dann passt sich der Warenträger nämlich sehr gut an die stufenförmige Oberfläche der Verkaufstische an.

Um einerseits die Waren augenfälliger zu präsentieren und andererseits mehr Waren aufnehmen zu können, ist es günstig, dass die Warenträger die Verkaufstische in der Höhe überragend angeordnet sind.

Um die Präsentation der Waren geschickt dem Standort der Käufer anzupassen ist es günstig, dass die Warenträger um vertikale Achsen schwenkbar ausgebildet sind. Dadurch lässt sich insbesondere in Verbindung mit der Schwenkbarkeit der Verkaufstische eine bestmögliche Präsentation der Waren erreichen.

Vorteilhaft ist auch, dass die Verkaufstische mit einer horizontalen oberen Endplatte versehen sind. Dort könnten dann z. B. noch Körbe mit kleineren Waren aufgestellt werden.

Eine einfache Anbringung der Warenträger auf den Verkaufstischen ergibt sich dadurch, dass durch die vertikalen Achsen die obere Endplatte der Verkaufstische mit einer horizontalen Unterseite einer Stufe eines Warenträgers verbunden ist. Insbesondere bei den Warenträgern mit halb so hoch ausgebildeten Stufen wie die der Verkaufstische ist es somit möglich, trotz eines grossen Schwenkbereichs, der durch die entsprechend nahe Anordnung der vertikalen Achse an der Kante der Endplatte erreicht wird, eine stabile Anordnung des Warenträgers auf dem Verkaufstisch zu ermöglichen, da dieser sich mit einer weiter unten angeordneten Stufe auf der nächst tieferen horizontalen Platte des Verkaufstisches abstützen kann.

Um einen noch grösseren Schwenkbereich des Warenträgers zu ermöglichen, ist es vorteilhaft, dass ein Standbein des Verkaufstisches nach oben verlängert, den Verkaufstisch durchdringend als vertikale Schwenkachse für den Warenträger ausgebildet ist. Je nachdem wie weit das Standbein den Verkaufstisch nach oben überragt, kann für den Warenträger ein Schwenkbereich von 360° verwirklicht werden.

Die Verkaufstische können in vorteilhafter Weise zweistufig ausgebildet sein. Insbesondere dann ist es günstig, wenn die Warenträger dreistufig ausgebildet sind, da sie auch dann noch die Verkaufstische nach oben überragen, wenn sie sich mit ihrer Unterkante auf der unteren horizontalen Platte eines Verkaufstisches abstützen.

Für die Unterbringung von kleineren Tüten sowie Einpackpapier oder dergl. ist es günstig, dass unterhalb der oberen Endplatte der Verkaufstische Ablagefächer angeordnet sind.

Dadurch, dass eine die obere Endplatte mit der nächsten unteren horizontalen Platte verbindende Platte durchsichtig ausgebildet ist, können auch Waren unterhalb der oberen Endplatte, für den Kunden sichtbar, dargeboten werden. Die durchsichtige Platte kann dabei aus Glas oder einem glasähnlichen Kunststoff bestehen.

Es ist vorteilhaft, wenn die durchsichtige Platte als vertikale Setzstufe ausgebildet ist, da dann gleichzeitig unterhalb der oberen Endplatte des Verkaufstisches Waren angeboten werden können, während die untere horizontale Platte zum Abstellen von Tragetaschen der Kunden verwendet werden kann. Dabei ist es günstig, dass sich die untere horizontale Platte bis unter die obere Endplatte erstreckt, weil somit der gesamte unterhalb der oberen Endplatte befindliche Raum als Schaufläche zur Verfügung steht.

Eine noch augenfälligere Darbietung der in den Verkaufstischen angeordneten Waren kann dadurch erreicht werden, dass die durchsichtige Platte konvex nach aussen gewölbt ist. Dabei ist es besonders vorteilhaft, dass sich die durchsichtige Platte etwa in Form der Mantelfläche eines Viertelzylinders von der Vorderkante der oberen Endplatte zur Vorderkante der unteren horizontalen Platte erstreckt. Auf diese Weise kann einerseits eine grosse Anzahl von Waren sichtbar in dem Verkaufstisch untergebracht werden und andererseits die Ware auch dann noch von dem Kunden gesehen werden, wenn dieser schon dicht an der Verkaufstheke steht und von oben auf die Waren hinabschaut. Dem Kunden bietet sich aber gleichfalls die Möglichkeit, die Ware schon dann zu betrachten, wenn er sich noch in einiger Entfernung von der Verkaufstheke befindet und von vorne auf die Waren blickt. Die Anbringung einer durchsichtigen, haubenförmig gewölbten Platte ist auch deswegen günstig, da somit unter der Haube auch Waren, die dem Kunden nicht frei zugänglich sein dürfen, ausgestellt werden können, da sie durch die Haube dem Zugriff des Kunden entzogen sind. Wenn die haubenförmige Platte abnehmbar an dem Verkaufstisch angebracht ist, kann der Verkaufstisch nach Abnehmen der Platte auch für entsprechende Freiwahlgegenstände benutzt werden, die für den Kunden dann frei zugänglich sind.

Sowohl für die Entnahme wie auch die Aufstellung der Waren in den Verkaufstischen ist es vorteilhaft, dass die durchsichtige Platte um eine horizontale Achse schwenkbar ist. Sie kann dann z. B. nach oben weggeklappt werden, wodurch ein leichter Zugriff auf die Waren ermöglicht wird.

Im folgenden werden Ausführungsbeispiele der Erfindung anhand von Zeichnungen näher erläutert. Es zeigen:
Fig. 1 eine perspektivische Ansicht der Verkaufstheke in einer Winkelstellung,
Fig. 2 eine Vorderansicht der Verkaufstheke in gestreckter Anordnung,
Fig. eine Aufsicht auf die Verkaufstheke in gestreckter Anordnung,
Fig. 4 eine Explosionszeichnung eines Teils der Verkaufstheke mit einem auf der oberen Endplatte schwenkbar angebrachten Warenträger,
Fig. eine Seitenansicht einer Verkaufstheke mit einem an der oberen Endplatte schwenkbar angebrachten Warenträger,
Fig.6 eine Explosionszeichnung einer Verkaufstheke mit einem auf einem verlängerten Standbein eines Verkaufstisches schwenkbar angebrachten Warenträger,
Fig. eine Seitenansicht einer Verkaufstheke mit einem auf einem verlängerten Standbein des Verkaufstisches schwenkbar angebrachten Warenträger,
Fig. 8 eine perspektivische Teilansicht der Verkaufstheke mit einer nach vorne gewölbten, durchsichtigen Platte.

Wie am besten aus Fig. 1 ersichtlich, umfasst die erfindungsgemässe Verkaufstheke 1 einen Zahltisch 2 und zwei schwenkbar damit verbundene Verkaufstische 3 und 4.

Jeder Verkaufstisch 3 bzw. 4 umfasst bei dem hier dargestellten Ausführungsbeispiel je einen Warenträer 5 bzw. 6. Die Verkaufstische 3 und 4 sind doppelstufig ausgebildet und schliessen jeweils mit einer horizontalen oberen Endplatte 7 ab. Die obere Endplatte 7 ist mittels einer als Setzstufe ausgebildeten vertikalen Platte 24 mit einer unteren horizontalen Platte 16 verbunden.

Der Zahltisch 2 ist rund ausgebildet und überragt in der Höhe die beiden Verkaufstische 3 und 4. Von oben gesehen überlappt der Zahltisch die beiden Verkaufstische 3 und 4.

Die Warenträger 4 und 5 sind dreistufig ausgebildet. Sie sind so angeordnet, dass sie die obere Endplatte 7 der Verkaufstische 3 und 4 in der Höhe überragen.

In den Figuren 2 und 3 ist deutlich zu erkennen, dass jeweils ein Standbein 8 des Zahltisches 2 einen der Verkaufstische 3 oder 4 durchdringt. Um das Standbein 8 ist dann der betreffende Verkaufstisch 3 bzw. 4 schwenkbar.

Wie aus Fig. 4 ersichtlich, ist das Standbein 8 des Zahltisches 2 gleichzeitig ein Standbein des hier dargestellten Verkaufstisches 4.

Wie aus der Zeichnung zu ersehen ist, weist das Standbein 8 eine Verlängerung 9 auf, die die obere Endplatte 7 des Verkaufstisches 4 durchdringt. Auf der Unterseite des Zahltisches 2 ist ein Flansch 10 befestigt, der eine über die Verlängerung 9 passende Hülse 11 aufweist.

Die Verbindung zu dem hier nicht dargestellten Verkaufstisch 3 ist in der gleichen Weise ausgebildet. Der Zahltisch 2 stützt sich ausser auf den beiden Standbeinen 8 auch noch auf einem dritten Standbein 12 ab.

Gegenüber dem Zahltisch 2 ist auf der oberen Endplatte 7 des Verkaufstisches 4 der Warenträ- . ger 6 angeordnet. In der oberen Endplatte 7 des Verkaufstisches ist eine Bohrung 13 vorgesehen, in die ein auf einer horizontalen Unterseite einer Stufe des Warenträgers 6 befestigter Flansch 14 mit einem zylindrischen Vorsprung 15 eingreift.

Wie besser aus der Figur 5 zu ersehen ist, liegt der Warenträger 6 dabei mit der horizontalen Unterseite einer Stufe auf der oberen Endplatte 7 des Verkaufstisches 4 auf. Gleichzeitig stützt er sich mit seiner Unterkante auf der unteren horizontalen Platte 16 des Verkaufstisches ab. Zwischen den vertikalen Teilen des Verkaufstisches 4 und des Warenträgers 6 ist so viel Abstand vorgesehen, dass der Warenträger 6 in gewissen Grenzen geschwenkt werden kann.

In der Fig. ist eine andere Ausbildungsform dargestellt, in der ein Warenträger 5 ebenfalls schwenkbar an einem Verkaufstisch 3 angebracht ist. Bei dem Verkaufstisch 3 ist das dem Standbein 8 diagonal gegenüberliegende Standbein 17 nach oben verlängert ausgebildet. Es durchdringt dabei die untere horizontale Platte 16 des Verkaufstisches 3. Auf der Unterseite des Warenträgers 5 ist, wie aus Fig. ersichtlich, im Schwerpunkt ein Flansch 18 mit einer nach unten weisenden Rohrhülse 19 befestigt. Die Rohrhülse 19 greift über die Verlängerung 20 des Standbeines 17 des Verkaufstisches 3 herüber. Aufgrund des grösseren horizontalen Abstandes zwischen dem Warenträger 5 und dem Verkaufstisch 3 ist ein relativ grosser Schwenkbereich des Warenträgers 5 möglich.

Aus Fig. ist zu sehen, dass unter der oberen Endplatte 7 der Verkaufstische 3 und 4 ein Ablagefach 21 mit mehreren Fachböden 22 und 23 vorgesehen ist.

Gemäss einer anderen Ausführungsform ist die vertikale Platte 24 der Verkaufstische 3 und 4 durchsichtig, z.B. aus Glas, ausgebildet, wobei sich die untere horizontale Platte 16 bis unter die obere Endplatte 7 erstreckt, so dass auf der unteren horizontalen Platte 16 Waren präsentiert werden können, die von dem Kunden durch die durchsichtige Platte 24 hindurch betrachtet werden können.

In der Fig. ist ein weiteres Ausführungsbeispiel dargestellt, bei dem die durchsichtige Platte 25 gewölbt ausgebildet ist und sich in Form der Mantelfläche eines Viertelzylinders von der oberen Kante 26 der oberen Endplatte 7 bis zur Vorderkante 27 der unteren horizontalen Platte 16 erstreckt. Die durchsichtige Platte 25 deckt somit haubenförmig die untere horizontale Platte 16 ab. Die durchsichtige Platte 25 ist um eine horizontale, parallel mit der Vorderkante 26 der oberen Endplatte 7 verlaufenden Achse 28 schwenkbar. Dadurch ergibt sich eine einfache Zugriffsmöglichkeit zu den unter der haubenartigen durchsichtigen Platte 25 ausgestellten Waren.

Die haubenförmige, durchsichtige Platte 25 kann zusätzlich zur als Setzstufe ausgebildeten vertikalen Platte 24 an den Verkaufstischen 3 und 4 angebracht werden oder alternativ dazu.

Aufgrund der Verschwenkbarkeit sowohl der Verkaufstische 3 und 4 als auch der Warenträger 5 und 6 der Verkaufstheke 1 passt sich diese wirkungsvoll an die Gegebenheiten des Verkaufsraumes in der Apotheke an und ermöglicht so einerseits eine günstige Anpreisung der Waren wie auch andererseits eine durch die zur Schau gestellten Waren ungestörte Abwicklung des Verkaufs.

## Patentansprüche

1. Verkaufstheke, insbesondere für Apotheken, mit mindestens zwei Verkaufstischen (3, 4) und einem Zahltisch (2), dadurch gekennzeichnet, dass der Zahltisch (2) zwischen den Verkaufstischen (3, 4) angeordnet ist und dass die Verkaufstische (3, 4) treppenförmig ausgebildet und in der Horizontalen schwenkbar mit dem Zahltisch verbunden sind.

2. Verkaufstheke nach Anspruch 1, dadurch gekennzeichnet, dass die Verkaufstische (3, 4) um eine vertikale Achse (8) schwenkbar sind.

3. Verkaufstheke nach Anspruch 1, dadurch gekennzeichnet, dass die Verkaufstische (3, 4) um jeweils eine vertikale Achse (8) schwenkbar sind.

4. Verkaufstheke nach Anspruch 3, dadurch gekennzeichnet, dass jeweils ein Standbein (8) des Zahltisches (2) als vertikale Schwenkachse für einen Verkaufstisch (3 bzw. 4) ausgebildet ist.

5. Verkaufstheke nach Anspruch 4, dadurch gekennzeichnet, dass jeweils ein Standbein (8) eines Verkaufstisches (3 bzw. 4) als vertikale Schwenkachse ausgebildet ist.

6. Verkaufstheke nach mindestens einem der Ansprüche 1 bis 5, dadurch gekennzeichnet, dass der Zahltisch (2) höher als die Verkaufstische (3, 4) ausgebildet ist.

7. Verkaufstheke nach mindestens einem der Ansprüche 1 bis 6, dadurch gekennzeichnet, dass der Zahltisch (2) in die Grundfläche der Verkaufstische (3,4) hineinragend ausgebildet ist.

8. Verkaufstheke nach mindestens einem der Ansprüche 1 bis 7, dadurch gekennzeichnet, dass derZahltisch (2) rund ist.

9. Verkaufstheke nach mindestens einem der Ansprüche 1 bis 8, dadurch gekennzeichnet, dass auf den Stufen der Verkaufstische (3,4) ebenfalls treppenförmige Warenträger (5, 6) angeordnet sind.

10. Verkaufstheke nach mindestens einem der Ansprüche 1 bis 9, dadurch gekennzeichnet, dass die Stufen der Warenträger (5, 6) niedriger und weniger tief als die Stufen der Verkaufstische (3, 4) ausgebildet sind.

11. Verkaufstheke nach Anspruch 10, dadurch gekennzeichnet, dass die Stufen der Warenträger (5, 6) halb so hoch und halb so tief wie die der Verkaufstische (3, 4) ausgebildet sind.

12. Verkaufstheke nach mindestens einem der Ansprüche 1 bis 11, dadurch gekennzeichnet, dass die Warenträger (5, 6) die Verkaufstische (3, 4) in der Höhe überragend angeordnet sind.

13. Verkaufstheke nach mindestens einem der Ansprüche 1 bis 12, dadurch gekennzeichnet, dass die Warenträger (5, 6) um vertikale Achsen (1, 17) schwenkbar ausgebildet sind.

14. Verkaufstheke nach mindestens einem der Ansprüche 1 bis 13, dadurch gekennzeichnet, dass die Verkaufstische (3, 4) mit einer horizontalen oberen Endplatte (7) versehen sind.

15. Verkaufstheke nach Anspruch 14, dadurch gekennzeichnet, dass durch die vertikalen Achsen (11) die obere Endplatte (7) der Verkaufstische (4) mit einer horizontalen Unterseite einer Stufe eines Warenträgers (6) verbunden ist.

16. Verkaufstheke nach mindestens einem der Ansprüche 1 bis 15, dadurch gekennzeichnet, dass ein Standbein (17) des Verkaufstisches (3) nach oben verlängert, den Verkaufstisch (3) durchdringend als vertikale Schwenkachse für den Warenträger (5) ausgebildet ist.

17. Verkaufstheke nach mindestens einem der Ansprüche 1 bis 16, dadurch gekennzeichnet, dass die Verkaufstische (3, 4) zweistufig ausgebildet sind.

18. Verkaufstheke nach mindestens einem der Ansprüche 1 bis 17, dadurch gekennzeichnet, dass die Warenträger (5, 6) dreistufig ausgebildet sind.

19. Verkaufstheke nach mindestens einem der Ansprüche 1 bis 18, dadurch gekennzeichnet, dass unterhalb der oberen Endplatte (7) der Verkaufstische (3, 4) Ablagefächer (21) angeordnet sind.

20. Verkaufstheke nach mindestens einem der Ansprüche 1 bis 19, dadurch gekennzeichnet, dass eine die obere Endplatte (7) mit der nächsten unteren horizontalen Platte (16) verbindende Platte (24, 25) durchsichtig ausgebildet ist.

21. Verkaufstheke nach Anspruch 20, dadurch gekennzeichnet, dass die durchsichtige Platte (24) als vertikale Setzstufe ausgebildet ist.

22. Verkaufstheke nach Anspruch 21, dadurch gekennzeichnet, dass sich die untere horizontale Platte (16) bis unter die obere Endplatte (7) erstreckt.

23. Verkaufstheke nach einem der Ansprüche 20 bis 22, dadurch gekennzeichnet, dass die durchsichtige Platte (25) konvex nach aussen gewölbt ist.

24. Verkaufstheke nach Anspruch 23, dadurch gekennzeichnet, dass sich die durchsichtige Platte (25) etwa in Form der Mantelfläche eines Viertelzylinders von der Vorderkante (26) der oberen Endplatte (7) zur Vorderkante (27) der unteren horizontalen Platte (16) erstreckt.

25. Verkaufstheke nach mindestens einem der Ansprüche 20 bis 24, dadurch gekennzeichnet, dass die durchsichtige Platte (24, 25) um eine horizontale Achse (28) schwenkbar ist.

## Claims

1. A shop counter, more particularly for pharmacies, comprising at least two sales counters (3, 4) and a payment counter (2), characterised in that the payment counter (2) is disposed between the sales counters (3, 4) and in that the latter are constructed in the form of steps and are connected to the payment counter so as to pivot in the horizontal plane.

2. A shop counter according to claim 1, characterised in that the sales counters (3, 4) are pivotable about a vertical axis (8).

3. A shop counter according to claim 1, characterised in that the sales counters (3, 4) are each pivotable about a vertical axis (8).

4. A shop counter according to claim 3, characterised in that a leg (8) of the payment counter (2) is constructed as a vertical pivot axis for each sales counter (3, 4 respectively).

5. A shop counter according to claim 4, characterised in that a leg (8) of each sales counter (3, 4 respectively) is constructed as a vertical pivot axis.

6. A shop counter according to at least one of claims 1 to 5, characterised in that the payment counter (2) is made higher than the sales counter (3,4).

7. A shop counter according to at least one of claims 1 to 6, characterised in that the payment counter (2) is constructed sa as to project into the surface area of the sales counters (3, 4).

8. A shop according to at least one of claims 1 to 7, characterised in that the payment counter (2) is round.

9. A shop counter according to at least one of claims 1 to 8, characterised in that merchandise supports (5, 6) also in the form of steps are disposed on the steps of the sales counters (3, 4).

10. A shop counter according to at least one of claims 1 to 9, characterised in that the steps of the merchandise supports (5, 6) are lower and less deep than the steps of the sales counters (3, 4).

11. A shop counter according to claim 10, characterised in that the steps of the merchandise supports (5, 6) are half as high and half as deep as those of the sales counters (3, 4).

12. A shop counter according to at least of claims 1 to 11, characterised in that merchandise supports (5, 6) are disposed so as to surmount the sales counters (3,4) vertically.

13. A shop counter according to at least one of claims 1 to 12, characterised in that the merchandise supports (5,6) are constructed to pivot about vertical axes (11, 17).

14. A shop counter according to at least one of claims 1 to 13, characterised in that the sales counters (3, 4) are provided with a horizontal top end panel (7).

15. A shop counter according to claim 14, characterised in that the top end panel (7) of the sales counters (4) is connected to a horizontal underside of a step of a merchandise support (6) through the vertical axes (11).

16. A shop counter according to at least one of the claims 1 to 15, characterised in that one leg (17) of the sales counter (3) is extended upwards so as to pass through the sales (3) to form a vertical pivot for the merchandise support (5).

17. A shop counter according to at least one of claims 1 to 16, characterised in that the sales counters (3, 4) are of two-step construction.

18. A shop counter according to at least one of claims 1 to 17, characterised in that the merchandise supports (5, 6) are of three-step construction.

19. A shop counter according to at least one of claims 1 to 18, characterised in that pigeonholes (21) are disposed beneath the top end panel (7) of the sales counters (3, 4).

20. A shop counter according to at least one of claims 1 to 19, characterised in that a panel (24, 25) connecting the top end panel (7) to the next bottom horizontal panel (16) is transparent.

21. A shop counter according to claim 20, characterised in that the transparent panel (24) is constructed as a vertical riser.

22. A shop according to claim 1, characterised in that the bottom horizontal panel (16) extends to beneath the top end panel (7).

23. A shop counter according to any one of claims 20 to 22, characterised in that the transparent panel (25) is curved convexly outward.

24. A shop counter according to claim 23, characterised in that the transparent panel (25) extends substantially in the form of the outer surface of a quarter cylinder from the front edge (26) of the top ene panel (7) to the front edge (27) of the bottom horizontal panel (16).

25. A shop counter according to at least one of claims 20 to 24, characterised in that the transparent panel (24, 25) is pivotable about a horizontal axis (28).

## Revendications

1. Comptoir de magasin, en particulier pour pharmacie, avec deux présentoirs au moins (3,4) et un comptoir-caisse (2), caractérisé en ce que le comptoir-caisse (2) est disposé entre les présentoirs (3, 4) et en ce que les présentoirs (3, 4) sont réalisés en escalier et sont reliés au comptoir-caisse, avec une possibilité de rotation dans le sens horizontal.

2. Comptoir de magasin suivant la revendication 1, caractérisé en ce que les présentoirs (3, 4) pivotent autour d'un axe vertical (8).

3. Comptoir de magasin suivant la revendication 1, caractérisé en ce que les présentoirs (3, 4) pivotent respectivement autour d'un axe vertical (8).

4. Comptoir de magasin suivant la revendication 1, caractérisé en ce qu'un pied (8) du comptoir-caisse (2) est réalisé sous forme d'axe de rotation vertical pour un présentoir (3 et/ou 4).

5. Comptoir de magasin suivant la revendication 4, caractérisé en ce qu'un pied (8) d'un présentoir (3 et/ou 4) est réalisé sous forme d'axe de rotation vertical.

6. Comptoir de magasin suivant l'une quelconque au moins des revendications 1 à 5, caractérisé en ce que le comptoir-caisse (2) est plus haut que les présentoirs (3,4).

7. Comptoir de magasin suivant l'une quelconque au moins des revendications 1 à 6, caractérisé en ce que le comptoir-caisse (2) pénètre dans la surface de base des présentoirs (3, 4).

8. Comptoir de magasin suivant l'une quelconque au moins des revendications 1 à 7, caractérisé en ce que le comptoir-caisse (2) est circulaire.

9. Comptoir de magasin suivant l'une quelconque au moins des revendications 1 à 8, caractérisé en ce que des supports d'étalage (5, 6), également en escalier, sont disposés sur les gradins des présentoirs (3,4).

10. Comptoir de magasin suivant l'une quelconque au moins des revendications 1 à 9, caractérisé en ce que les gradins des supports d'étalage (5, 6) sont plus bas et moins profonds que les gradins des présentoirs (3,4).

11. Comptoir de magasin suivant la revendication 10, caractérisé en ce que les gradins des supports d'étalage (5, 6) sont deux fois moins hauts et deux fois moins profonds que ceux des présentoirs (3, 4).

12. Comptoir de magasin suivant l'une quelconque au moins des revendications 1 à 11, caractérisé en ce que les supports d'étalage (5, 6) dépassent en hauteur les présentoirs (3,4).

13. Comptoir de magasin suivant l'une quelconque au moins des revendications 1 à 12, caractérisé en ce que les supports d'étalage (5, 6) peuvent pivoter autour d'axes verticaux (11, 17).

14. Comptoir de magasin suivant l'une quelconque au moins des revendications 1 à 13, caractérisé en ce que les présentoirs (3, 4) sont munis d'un plaque extrême supérieure (7), horizontale.

15. Comptoir de magasin suivant la revendication 14, caractérisé en ce que la plaque extrême supérieure (7) des présentoirs (4) est reliée, par les axes verticaux (11), à une face inférieure horizontale d'un gradin d'un support d'étalage (6).

16. Comptoir de magasin suivant l'une quelconque au moins des revendications 1 à 15, caractérisé en ce qu'un pied (17) du présentoir (3), prolongé vers le haut et traversant le présentoir (3), est réalisé sous forme d'axe de rotation vertical pour le support d'étalage (5).

17. Comptoir de magasin suivant l'une quelconque au moins des revendications 1 à 16, caractérisé en ce que les présentoirs (3, 4) sont à deux gradins.

18. Comptoir de magasin suivant l'une quelconque au moins des revendications 1 à 17, caractérisé en ce que les supports d'étalage (5, 6) sont à trois gradins.

19. Comptoir de magasin suivant l'une quelconque au moins des revendications 1 à 18, caractérisé en ce que des casiers (21) sont disposés au-dessous de la plaque extrême supérieure (7) des présentoirs (3,4).

20. Comptoir de magasin suivant l'une quelconque au moins des revendications 1 à 19, caractérisé en ce qu'une plaque (24, 25), transparente, relie la plaque supérieure extrême (7) à la plaque horizontale (16), imédiatement sous- jacente.

21. Comptoir de magasin suivant la revendication 20, caractérisé en ce que la plaque transparente (24) est réalisée sous forme de contremarche verticale.

22. Comptoir de magasin suivant la revendication 21, caractérisé en ce que la plaque horizontale inférieure (16) s'étend jusqu'au dessous de la plaque extrême supérieure (7).

23. Comptoir de magasin suivant l'une quelconque des revendications 20 à 22, caractérisé en ce que la plaque transparente (25) est convexe.

24. Comptoir de magasin suivant la revendication 23, caractérisé en ce que la plaque transparente (25) s'étend, en forme d'enveloppe d'un quart de cylindre à peu près, du bord antérieur (26) de la plaque extrême supérieure (7) au bord antérieur (27) de la plaque horizontale inférieure (16).

25. Comptoir de magasin suivant l'une quelconque au moins des revendications 20 à 24, caractérisé en ce que la plaque transparente (24, 25) peut pivoter autour d'un axe horizontal (28).
